# EUROPÄISCHE PATENTSCHRIFT

(11) **EP 2 708 360 B1**
(45) Veröffentlichungstag und Bekanntmachung des Hinweises auf die Patenterteilung: **04.03.2015**
(21) Anmeldenummer: 13180976.6
(22) Anmeldetag: 20.08.2013
(51) Int. Cl.: B41F 33/00, B41F 13/46, B41F 19/00

(54) **Digitaldruckeinrichtung zum dynamischen Bedrucken einer statisch bedruckten Bedruckstoffbahn und Rollendruckmaschine**
Digitally printing device for dynamically printing a statically printed web and roller printing press
Dispositif d'impression numérique pour l'impression dynamique d'une bande de matière imprimée et machine d'impression à rouleaux

(30) Priorität: 21.08.2012 DE 102012107664
(43) Veröffentlichungstag der Anmeldung: 19.03.2014
(73) Patentinhaber: manroland web systems GmbH, 86153 Augsburg (DE)
(72) Erfinder: Schulmeister, Peter, 85276 Pfaffenhofen (DE)

(56) Entgegenhaltungen:
- DE-A1-102007 028 452
- US-A- 3 913 719
- US-A- 5 906 156

## Beschreibung

Die Erfindung betrifft eine Digitaldruckeinrichtung zum dynamischen Bedrucken einer statisch bedruckten Bedruckstoffbahn gemäß dem Oberbegriff des Anspruchs 1 und eine Rollendruckmaschine mit einer solchen Digitaldruckeinrichtung gemäß dem Oberbegriff des Anspruchs 11.

Rollendruckmaschinen verfügen über mehrere Druckeinheiten zum statischen Bedrucken mindestens einer Bedruckstoffbahnoberfläche mindestens einer Bedruckstoffbahn mit einem für alle Druckexemplare gleichen und damit statischen Druckbild. Jedes Druckexemplar umfasst dabei typischerweise mehrere Druckseiten. Derartige Druckeinheiten, die dem statischen Bedrucken der oder jeder Bedruckstoffbahn dienen, sind typischerweise als Offset-Druckeinheiten ausgeführt. Ebenso ist es möglich, dass derartige Druckeinheiten als Tiefdruck-Druckeinheiten ausgeführt sind.

Bei aus dem Stand der bekannten Rollendruckmaschinen ist es bereits üblich, zusätzlich zu den Druckeinheiten, die dem statischen Bedrucken der oder jeder Bedruckstoffbahn mit einem für alle Druckexemplare gleichen Druckbild dienen, mindestens eine Digitaldruckeinrichtung vorzusehen, um die Druckexemplare durch dynamisches Bedrucken zu individualisieren. Bei einer solchen Digitaldruckeinrichtung zum dynamischen Bedrucken handelt es sich vorzugsweise um eine Inkjet-Druckeinrichtung, mit Hilfe derer mindestens eine Bedruckstoffbahnoberfläche mindestens einer Bedruckstoffbahn mit einem für zumindest einige Druckexemplare variablen Druckbild, also dynamisch, bedruckt werden kann.

Eine Rollendruckmaschine mit einer Digitaldruckeinrichtung zum dynamischen Bedrucken einer statisch bedruckten Bedruckstoffbahn inline zum statischen Drucken in der Rollendruckmaschine ist zum Beispiel aus der DE 10 2007 028 454 A1 sowie aus der DE 10 2007 028 452 A1 bekannt. Weiterhin ist es aus diesem Stand der Technik bekannt, dass eine Digitaldruckeinrichtung zum dynamischen Bedrucken einer bereits statisch bedruckten Bedruckstoffbahn mindestens einen vorzugsweise als Inkjet-Druckkopf ausgebildeten Digitaldruckkopf aufweist, wobei der Digitaldruckkopf zusammen mit einem Positionssensor an einer Traverse quer zur Transportrichtung der Bedruckstoffbahn verlagerbar gelagert ist. Mit Hilfe des Positionssensors kann die dynamisch zu Bedruckstoffbahn vermessen werden, um so die Druckposition für das dynamische Bedrucken der Bedruckstoffbahn im Sinne einer Regelung zu ermitteln.

Weiterer Stand der Technik ist aus US 5 906 156 A und aus US 3 913 719 A bekannt.

Obwohl das Individualisieren von statisch bedruckten Bedruckstoffbahnen mit dynamischen Eindrucken bereits grundsätzlich bekannt ist, bereitet die Integration einer Digitaldruckeinrichtung zum dynamischen Bedrucken in eine Rollendruckmaschine Schwierigkeiten, insbesondere ist bislang nicht gewährleistet, dass das dynamische Bedrucken einer statisch bedruckten Bedruckstoffbahn inline zum statischen Drucken in der Rollendruckmaschine bedienerfreundlich mit geringem Aufwand erfolgen kann.

Hiervon ausgehend liegt der vorliegenden Erfindung die Aufgabe zugrunde, eine neuartige Digitaldruckeinrichtung zum dynamischen Bedrucken einer statisch bedruckten Bedruckstoffbahn und eine Rollendruckmaschine mit einer solchen Digitaldruckeinrichtung zu schaffen.

Diese Aufgabe wird durch eine Digitaldruckeinrichtung gemäß Anspruch 1 gelöst.

Erfindungsgemäß ist der Digitaldruckeinrichtung über eine Schnittstelle von einer Signalquelle der Rollendruckmaschine ein Signal bereitstellbar, welches zumindest ein Geschwindigkeitssignal der Rollendruckmaschine und ein Zylindertriggersignal der Rollendruckmaschine umfasst, wobei eine Positionssensorsteuerung abhängig von dem Zylindertriggersignal und von Messwerten des oder jedes Positionssensors aus dem Zylindertriggersignal ein Synchronisationssignal für die Digitaldruckeinrichtung generiert und einer Digitaldruckkopfsteuerung bereitstellt, wobei ein Geschwindigkeitssignaltransformator abhängig von dem Geschwindigkeitssignal und einer vorgegebenen dynamischen Druckauflösung aus dem Geschwindigkeitssignal ein Vorschubsignal für die Digitaldruckeinrichtung generiert und der Digitaldruckkopfsteuerung bereitstellt, und wobei die Digitaldruckkopfsteuerung den oder jeden Digitaldruckkopf abhängig vom Synchronisationssignal und abhängig vom Vorschubsignal ansteuert.

Mit der Erfindung wird vorgeschlagen, die Digitaldruckeinrichtung ausschließlich über eine Signalquelle der Rollendruckmaschine hinsichtlich von für das dynamische Drucken zeitkritischen Daten anzubinden. So stellt die Signalquelle der Rollendruckmaschine der Digitaldruckeinrichtung ein Signal bereit, welches einerseits ein Geschwindigkeitssignal der Rollendruckmaschine und andererseits ein Zylindertriggersignal der Rollendruckmaschine umfasst.

Abhängig vom Zylindertriggersignal und von Messwerten des oder jedes Positionssensors ermittelt die Positionssensorsteuerung aus dem Zylindertriggersignal das Synchronisationssignal für die Digitaldruckeinrichtung und stellt dieses Synchronisationssignal der Digitaldruckkopfsteuerung bereit.

Der Geschwindigkeitssignaltransformator ermittelt abhängig vom Geschwindigkeitssignal der Rollendruckmaschine und der vorgegebenen dynamischen Druckauflösung aus dem Geschwindigkeitssignal der Rollendruckmaschine das Vorschubsignal für die Digitaldruckeinrichtung zum dynamischen Drucken und stellt dasselbe der Digitaldruckkopfsteuerung bereit.

Die Digitaldruckkopfsteuerung steuert auf Grundlage des Synchronisationssignals sowie des Vorschubsignals den oder jeden Digitaldruckkopf an, um die jeweilige Bedruckstoffbahn inline zum statischen Bedrucken derselben in der Rollendruckmaschine zusätzlich dynamisch zu bedrucken und dadurch auch Individualisierungen von Druckexemplaren ausführen zu können.

Ferner können mit einem Datenabgleich bei einer vorgegebenen Druckauflösung für das dynamische Drucken die maximalen Druckgeschwindigkeiten des dynamischen Druckens und des statischen Druckens begrenzt und aufeinander abgestimmt werden. Der Datenabgleich erfolgt zumindest zwischen dem Geschwindigkeitssignal der Rollendruckmaschine und dem Vorschubsignal für die Digitaldruckeinrichtung.

Die Systemarchitektur der erfindungsgemäßen Digitaldruckeinrichtung zum dynamischen Bedrucken einer statisch bedruckten Bedruckstoffbahn inline in der Rollendruckmaschine erlaubt auf bedienerfreundliche Art und Weise die Individualisierung von statisch bedruckten Bedruckstoffen mit einem dynamischen Eindruck.

Vorzugsweise tauschen die Signalquelle der Rollendruckmaschine, der oder jeder Positionssensor, die Positionssensorsteuerung, der Geschwindigkeitssignaltransformator, die Digitaldruckkopfsteuerung und der oder jeder Digitaldruckkopf für das dynamische Drucken zeitkritische Daten vorzugsweise als Hardwaresignale aus.

Der oder jeder Positionssensor, die Positionssensorsteuerung, der Geschwindigkeitssignaltransformator, die Digitaldruckkopfsteuerung und eine Bedienerschnittstelle tauschen zusätzlich für das dynamische Drucken nicht-zeitkritische Daten vorzugsweise als Netzwerksignale über ein Datennetzwerk aus.

Der Datenaustausch der für das dynamische Drucken zeitkritischen Daten über Hardwaresignale und der Datenaustausch der für das dynamische Drucken nichtzeitkritischen Daten als Netzwerksignale ist besonders bevorzugt und erlaubt eine einfache Integration der Digitaldruckeinrichtung zum dynamischen Drucken in die Rollendruckmaschine.

Es ist kein Eingriff auf bestehende Regelsysteme der Rollendruckmaschine erforderlich, um eine Digitaldruckeinrichtung zum dynamischen Drucken in eine Rollendruckmaschine zu integrieren.

Nach einer vorteilhaften Weiterbildung der Erfindung ist der Digitaldruckeinrichtung zum dynamischen Bedrucken das Signal, welches das Geschwindigkeitssignal und das Zylindertriggersignal umfasst, von der einzigen Signalquelle der Rollendruckmaschine bereitstellbar, wobei es sich bei der einzigen Signalquelle der Rollendruckmaschine entweder um einen Zentralgeber der Rollendruckmaschine oder um einen Encoder der Rollendruckmaschine handelt. Ein Zentralgeber ist bei allen aus der Praxis bekannten Rollendruckmaschinen vorhanden und kann das Signal, welches das Geschwindigkeitssignal und das Zylindertriggersignal umfasst, ohne weiteren Hardwareaufwand der Digitaldruckeinrichtung zum dynamischen Bedrucken bereitstellen. Alternativ kann das Signal von einem Encoder, der einem Druckmaschinenzylinder zugeordnet ist, bereitgestellt werden.

Die erfindungsgemäße Rollendruckmaschine mit einer solchen Digitaldruckeinrichtung ist in Anspruch 11 definiert.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine schematisierte Darstellung einer Rollendruckmaschine mit einer Digitaldruckeinrichtung zum dynamischen Bedrucken einer in der Rollendruckmaschine statisch bedruckten Bedruckstoffbahn; und
- Fig. 2:: ein Blockschaltbild der Digitaldruckeinrichtung zum dynamischen Bedrucken.

Figur 1 zeigt eine schematische Darstellung einer Rollendruckmaschine 10 mit mehreren Drucktürmen 11, 12 und 13, wobei jeder der Drucktürme 11, 12 und 13 im gezeigten Ausführungsbeispiel zwei übereinander positionierte Druckeinheiten 14 umfasst. Jeder Druckturm 11, 12 und 13 dient dem statischen Bedrucken einer Bedruckstoffbahn 15, 16 bzw. 17 mit einem für alle Druckexemplare gleichen und damit statischen Druckbild. Die in den Drucktürmen 11, 12 und 13 statisch bedruckten Bedruckstoffbahnen 15, 16 und 17 sind über einen Falztrichter 18 einem Falzapparat 19 zuführbar. Alternativ sind andere Weiterverarbeitungseinrichtungen wie Wiederaufwickler oder Planoausleger nutzbar.

Die zu bedruckenden Bedruckstoffbahnen 15, 16 und 17 werden im Bereich von Rollenwechslern 20 von entsprechenden Bedruckstoffrollen abgewickelt. Über einen Druckmaschinenleitstand 21 kann der statische Druckprozess der Rollendruckmaschine 10 gesteuert bzw. geregelt werden.

Gemäß Figur 1 ist in die Rollendruckmaschine 10 eine Digitaldruckeinrichtung zum dynamischen Bedrucken der statisch bedruckten Bedruckstoffbahn 15 integriert, wobei diese Digitaldruckeinrichtung zum dynamischen Bedrucken mindestens einen Digitaldruckkopf 22 umfasst, der zusammen mit mindestens einem Positionssensor 23 an mindestens einer Traverse 24 quer zur Transportrichtung der Bedruckstoffbahn 15 verschiebbar bzw. verlagerbar gelagert ist. Im nachfolgenden soll der Einfachheit halber davon ausgegangen werden, dass ein einziger Positionssensor 23 zusammen mit mindestens einem Digitaldruckkopf 22 an einer einzigen Traverse 24 verschiebbar bzw. verlagerbar gelagert ist.

Beim Positionssensor 23 kann es sich zum Beispiel um eine Kamera handeln, die zum Beispiel das statische Druckbild oder Druckmarken erfasst, um hieraus die Druckposition für das dynamische Bedrucken der Bedruckstoffbahn über den oder jeden Digitaldruckkopf 22 zu ermitteln. Eine Digitaldruckkopfsteuerung 25 dient der Steuerung bzw. Regelung des dynamischen Bedruckens der statisch bedruckten Bedruckstoffbahn 15.

Figur 2 zeigt Details der steuerungsseitigen Integration der Digitaldruckeinrichtung zum dynamischen Bedrucken in die Rollendruckmaschine, wobei der Digitaldruckeinrichtung zum dynamischen Bedrucken der statisch bedruckten Bedruckstoffbahn über eine Schnittstelle 26 von einer Signalquelle 27 der Rollendruckmaschine 10 ein Signal 28 bereitgestellt werden kann, welches einerseits ein Geschwindigkeitssignal der Rollendruckmaschine und andererseits ein Zylindertriggersignal der Rollendruckmaschine umfasst.

Abhängig vom Zylindertriggersignal vermisst der Positionssensor 23 die statisch bedruckte und noch dynamisch zu bedruckende oder bereits dynamisch bedruckte Bedruckstoffbahn 15 und stellt entsprechende Messwerte 30 einer Positionssensorsteuerung 29 der Digitaldruckeinrichtung bereit, wobei die Positionssensorsteuerung 29 abhängig vom Zylindertriggersignal und abhängig von den Messwerten des Positionssensors 23 aus dem Zylindertriggersignal der Rollendruckmaschine ein Synchronisationssignal 31 für die Digitaldruckeinrichtung ermittelt bzw. generiert und dieses Synchronisationssignal 31 der Digitaldruckkopfsteuerung 25 bereitstellt.

Die Positionssensorsteuerung 29 regelt weiterhin abhängig vom Zylindertriggersignal sowie von den Messwerten 30 des Positionssensors 23 die Eindruckposition für das dynamische Bedrucken der Bedruckstoffbahn 15 und steuert hierzu über ein entsprechendes Stellsignal 32 die Traverse 24 an.

Die erfindungsgemäße Digitaldruckeinrichtung zum dynamischen Bedrucken umfasst weiterhin einen Geschwindigkeitssignaltransformator 33, der abhängig vom Geschwindigkeitssignal der Rollendruckmaschine und abhängig von einer vorgegebenen dynamischen Druckauflösung des Digitaldrucks sowie vorzugsweise abhängig von dem Zylinderumfang der Rollendruckmaschine aus dem Geschwindigkeitssignal der Rollendruckmaschine ein Vorschubsignal 34 für die Digitaldruckeinrichtung generiert und dieses Vorschubsignal 34 der Digitaldruckkopfsteuerung 25 bereitstellt.

Die Digitaldruckkopfsteuerung 25 der Digitaldruckeinrichtung erzeugt abhängig von dem Vorschubsignal 34 und dem Synchronisationssignal 31 ein Ansteuersignal 35 für den oder jeden Digitaldruckkopf 22 und steuert demnach den oder jedem Digitaldruckkopf 22 abhängig vom Synchronisationssignal 31 und abhängig vom Vorschubsignal 34 an.

Sämtliche oben beschriebenen Daten bzw. Signale 28, 30, 31, 32, 34 und 35 sind für das dynamische Drucken zeitkritisch und werden zwischen den beteiligten steuerungsseitigen Hardwarebaugruppen 27, 23, 29, 24, 33, 25, 22 vorzugsweise als Hardwaresignale ausgetauscht. Die Signalquelle 27 der Rollendruckmaschine stellt demnach das Signal 28 vorzugsweise als Hardwaresignal bereit. Ebenso werden die Signale 30, 32, 31, 34 und 35 vorzugsweise als Hardwaresignale zwischen den beteiligten Baugruppen 23, 29, 24, 33, 25 und 22 ausgetauscht.

Ferner sind der Positionssensor 23, die Positionssensorsteuerung 29, der Geschwindigkeitssignaltransformator 33, die Digitaldruckkopfsteuerung 25 und eine Bedienerschnittstelle 36 der Digitaldruckeinrichtung, die vorzugsweise integraler Bestandteil des Druckmaschinenleitstands 21 ist, an ein Netzwerk 37 angeschlossen, über welches dieselben Daten vorzugsweise als Netzwerksignale austauschen, nämlich solche Daten, die für das dynamische Drucken nicht-zeitkritisch sind.

So ist es insbesondere möglich, über die Bedienerschnittstelle 36 Voreinstellwerte für das dynamische Drucken an die beteiligten Baugruppen vorzugsweise als Netzwerksignale zu übertragen, so zum Beispiel eine im Geschwindigkeitssignaltransformator 33 benötigte, gewünschte dynamische Druckauflösung und/oder für den Positionssensor 23 benötigte Helligkeits- und Kontrastdaten und/oder in der Positionssensorsteuerung 29 benötigte Sollwerte für die Druckposition des dynamischen Bedruckens.

Diese Voreinstellwerte können über die Bedienerschnittstelle 36 eingegeben und über das Netzwerk 37 vorzugsweise als nicht-zeitkritische Netzwerkdaten den beteiligten Baugruppen bereitgestellt werden.

Wie aus Figur 2 ersichtlich, tauschen demnach Komponenten der Rollendruckmaschine sowie der Digitaldruckeinrichtung zum dynamischen Bedrucken der in der Rollendruckmaschine statisch bedruckten Druckstoffbahn einerseits zeitkritische Daten als Hardwaresignale und andererseits nicht-zeitkritische Daten als Netzwerksignale aus. Eine solche Datenkommunikation ist besonders vorteilhaft, da hierdurch einerseits eine einfache Integration der Digitaldruckeinrichtung in die Rollendruckmaschine gewährleistet ist und andererseits eine leichte Bedienbarkeit gewährleistet werden kann.

Figur 2 zeigt weiterhin Baugruppen einer Druckfarbenversorgung 38 des oder jedes Digitaldruckkopfs 22, wobei die Druckfarbenversorgung 38 einerseits mit der Digitaldruckkopfsteuerung 25 für das dynamische Drucken zeitkritische Daten 39 vorzugsweise als Hardwaresignale und mit anderen Baugruppen nicht-zeitkritische Daten vorzugsweise als Netzwerksignale über das Netzwerk 37 austauscht. Der Datenaustausch des Positionssensors 23, der Positionssteuerung 29, des Geschwindigkeitssignaltransformators 33, der Bedienerschnittstelle 36, der Digitaldruckkopfsteuerung 25 und der Druckfarbenversorgung 38 über das Netzwerk 37 erfolgt über schematisch dargestellte Netzwerkschnittstellen 40 der beteiligten Baugruppen.

Bei der Signalquelle 27 der Rollendruckmaschine, die das Geschwindigkeitssignal und das Zylindertriggersignal umfassende Signal 28 über die Schnittstelle 26 als Hardwaresignal bereitstellt, handelt es sich um einen Zentralgeber der Rollendruckmaschine oder um einen einem Druckmaschinenzylinder zugeordneten Encoder der Rollendruckmaschine. Die Digitaldruckeinrichtung benötigt lediglich ein einziges derartiges Signal, welches von einer einzigen Signalquelle 27 der Rollendruckmaschine bereitgestellt wird. Es ist kein Eingriff auf bestehende Regelsysteme der Rollendruckmaschine erforderlich.

Die Positionssensorsteuerung 29, die das Synchronisationssignal 31 bestimmt, ermittelt das Synchronisationssignal 31 abhängig vom Zylindertriggersignal der Rollendruckmaschine und demnach auch abhängig von der Anzahl der Zylindertriggerimpulse je Zylinderumdrehung der Rollendruckmaschine 10.

Die Digitaldruckeinrichtung zum dynamischen Bedrucken einer statisch bedruckten Bedruckstoffbahn inline in der Rollendruckmaschine erlaubt auf bedienerfreundliche Art und Weise die Individualisierung von statisch bedruckten Bedruckstoffen mit einem dynamischen Eindruck. Die Digitaldruckeinrichtung ermöglicht durch Verringerung der Lagetoleranz des dynamischen Druckbilds insbesondere bei die Bahnspannung beeinflussenden Prozessparametern geringere Rüstzeiten und somit niedrigere Makulaturwerte. Die Druckauflösung und die Druckposition für den dynamischen Eindruck sind bedienerfreundlich flexibel an Gegebenheiten der Rollendruckmaschine anpassbar. Da die Bedienerschnittstelle 26 vorzugsweise in den Leitstand 21 integriert ist, können Parameter des statischen Drucken und dynamischen Druckens zentral am Leitstand überwacht und verändert werden. Auch ist eine mobile Bedienung über eine mobile Bedienerschnittstelle möglich.

### Bezugszeichenliste

- 10: Rollendruckmaschine
- 11: Druckturm
- 12: Druckturm
- 13: Druckturm
- 14: Druckeinheit
- 15: Bedruckstoffbahn
- 16: Bedruckstoffbahn
- 17: Bedruckstoffbahn
- 18: Falztrichter
- 19: Falzapparat
- 20: Rollenwechsler
- 21: Druckmaschinenleitstand
- 22: Digitaldruckkopf
- 23: Positionssensor
- 24: Traverse
- 25: Digitaldruckkopfsteuerung
- 26: Schnittstelle
- 27: Signalquelle
- 28: Signal
- 29: Positionssensorsteuerung
- 30: Messwerte
- 31: Synchronisationssignal
- 32: Stellsignal
- 33: Geschwindigkeitssignaltransformator
- 34: Vorschubsignal
- 35: Ansteuersignal
- 36: Bedienerschnittstelle
- 37: Netzwerk
- 38: Druckfarbenversorgung
- 39: Daten
- 40: Netzwerkschnittstelle

## Patentansprüche

1. Digitaldruckeinrichtung zum dynamischen Bedrucken mindestens einer in einer Rollendruckmaschine statisch bedruckten Bedruckstoffbahn, wobei die Digitaldruckeinrichtung das dynamische Bedrucken inline zum statischen Drucken in der Rollendruckmaschine vornimmt, mit mindestens einem Positionssensor (23), welcher zusammen mit mindestens einem Digitaldruckkopf (22) an mindestens einer Traverse (24) quer zur Transportrichtung der jeweiligen Bedruckstoffbahn verlagerbar ist und welcher dem Vermessen der jeweiligen Bedruckstoffbahn zur Regelung einer Druckposition für das dynamische Bedrucken dient, **dadurch gekennzeichnet, dass** der Digitaldruckeinrichtung über eine Schnittstelle (26) von einer Signalquelle (27) der Rollendruckmaschine ein Signal (28) bereitstellbar ist, welches zumindest ein Geschwindigkeitssignal der Rollendruckmaschine und ein Zylindertriggersignal der Rollendruckmaschine umfasst, wobei eine Positionssensorsteuerung (29) abhängig von dem Zylindertriggersignal und von Messwerten (30) des oder jedes Positionssensors (23) aus dem Zylindertriggersignal ein Synchronisationssignal (31) für die Digitaldruckeinrichtung generiert und einer Digitaldruckkopfsteuerung (25) bereitstellt, wobei ein Geschwindigkeitssignaltransformator (33) abhängig von dem Geschwindigkeitssignal und einer vorgegebenen dynamischen Druckauflösung aus dem Geschwindigkeitssignal ein Vorschubsignal (34) für die Digitaldruckeinrichtung generiert und der Digitaldruckkopfsteuerung (25) bereitstellt, und wobei die Digitaldruckkopfsteuerung (25) den oder jeden Digitaldruckkopf (22) abhängig vom Synchronisationssignal und abhängig vom Vorschubsignal ansteuert.

2. Digitaldruckeinrichtung nach Anspruch 1, **dadurch gekennzeichnet, dass** die Signalquelle (27) der Rollendruckmaschine, der oder jeder Positionssensor (23), die Positionssensorsteuerung (29), der Geschwindigkeitssignaltransformator (33), die Digitaldruckkopfsteuerung (25) und der oder jeder Digitaldruckkopf (22) für das dynamische Drucken zeitkritische Daten vorzugsweise als Hardwaresignale austauschen.

3. Digitaldruckeinrichtung nach Anspruch 1 oder 2, **dadurch gekennzeichnet, dass** die Positionssensorsteuerung (29) weiterhin abhängig vom Zylindertriggersignal und von Messwerten des oder jedes Positionssensors (23) die Druckposition für das dynamische Bedrucken der Bedruckstoffbahn regelt und abhängig hierzu die oder jede Traverse (24) ansteuert.

4. Digitaldruckeinrichtung nach einem der Ansprüche 1 bis 3, **dadurch gekennzeichnet, dass** derselben das Signal (28), welches das Geschwindigkeitssignal und das Zylindertriggersignal umfasst, von einer einzigen Signalquelle (27) der Rollendruckmaschine als Hardwaresignal bereitstellbar ist, wobei es sich bei der einzigen Signalquelle (27) der Rollendruckmaschine entweder um einen Zentralgeber der Rollendruckmaschine oder um einen Encoder der Rollendruckmaschine handelt.

5. Digitaldruckeinrichtung nach einem der Ansprüche 1 bis 4, **dadurch gekennzeichnet, dass** der oder jeder Positionssensor (23), die Positionssensorsteuerung (29), der Geschwindigkeitssignaltransformator (33), die Digitaldruckkopfsteuerung (25) und eine Bedienerschnittstelle (36) zusätzlich für das dynamische Drucken nicht-zeitkritische Daten vorzugsweise als Netzwerksignale über ein Netzwerk (37) austauschen.

6. Digitaldruckeinrichtung nach Anspruch 5, **dadurch gekennzeichnet, dass** über die Bedienerschnittstelle (36) Voreinstellwerte für das dynamische Drucken wie die dynamischen Druckauflösung und/oder Helligkeit- und Kontrastdaten für den oder jeden Positionssensor (23) und/oder Sollwerte für die Druckposition des dynamischen Bedruckens einstellbar und über das Netzwerk (37) als Netzwerkdaten an die beteiligten Baugruppen übertragbar sind.

7. Digitaldruckeinrichtung nach einem der Ansprüche 1 bis 6, **dadurch gekennzeichnet, dass** eine Druckfarbeversorgung (38) des oder jedes Digitaldruckkopfs (22) für das dynamische Drucken zeitkritische Daten vorzugsweise als Hardwaresignale mit der Digitaldruckkopfsteuerung (25) und für das dynamische Drucken nicht-zeitkritische Daten vorzugsweise als Netzwerkdaten über das Netzwerk (27) austauscht.

8. Digitaldruckeinrichtung nach einem der Ansprüche 1 bis 7, **dadurch gekennzeichnet, dass** der Geschwindigkeitssignaltransformator (33) das Vorschubsignal für die Digitaldruckeinrichtung weiterhin abhängig von einem Zylinderumfang der Rollendruckmaschine bestimmt.

9. Digitaldruckeinrichtung nach einem der Ansprüche 1 bis 8, **dadurch gekennzeichnet, dass** die Positionssensorsteuerung (29) das Synchronisationssignal für die Digitaldruckeinrichtung weiterhin abhängig von der Anzahl der Zylindertriggerimpulse je Zylinderumdrehung eines Zylinders der Rollendruckmaschine bestimmt.

10. Digitaldruckeinrichtung nach einem der Ansprüche 1 bis 9, **dadurch gekennzeichnet, dass** mit einem Datenabgleich zumindest zwischen dem Geschwindigkeitssignal der Rollendruckmaschine und dem Vorschubsignal für die Digitaldruckeinrichtung bei einer vorgegebenen Druckauflösung für das dynamischen Drucken die maximalen Druckgeschwindigkeiten des dynamischen Druckens und des statischen Druckens aufeinander abgestimmt und begrenzt werden.

11. Rollendruckmaschine (10) mit mehreren Druckeinheiten (14), insbesondere Offset-Druckeinheiten, zum statischen Bedrucken mindestens einer Bedruckstoffbahnoberfläche mindestens einer Bedruckstoffbahn (15, 16, 17) mit einem für eine Druckauflage unveränderlichen Druckbild, und mit mindestens einer Digitaldruckeinrichtung, insbesondere mit mindestens einer Inkjet-Druckeinrichtung, zum dynamischen Bedrucken mindestens einer Bedruckstoffbahn (15) mit einem für zumindest einige Druckexemplare variablen Druckbild, **dadurch gekennzeichnet, dass** die Digitaldruckeinrichtung nach einem der Ansprüche 1 bis 10 ausgebildet ist.

## Claims

1. A digital printing device for dynamically printing at least one substrate web statically printed in a reel-fed printing press, wherein the digital printing device performs the dynamic printing in line with the static printing in the reel-fed printing press, with at least one position sensor (23), which together with at least one digital printing head (22) is moveable on at least one cross member (24) transversely to the transport direction of the respective substrate web and which serves for measuring the respective substrate web for regulating a printing position for the dynamic printing, **characterized in that** the digital printing device can be provided with a signal (28) via an interface (26) from a signal source (27) of the reel-fed printing press, which comprises at least one speed signal of the reel-fed printing press and a cylinder trigger of the reel-fed printing press, wherein a position sensor control (29) dependent on the cylinder trigger signal and on measurement values (30) of the or each position sensor (23) generates a synchronisation signal (31) for the digital printing device from the cylinder trigger signal, making the same available to a digital printing head control (25), wherein a speed signal transformer (33) dependent on the speed signal and a predetermined dynamic print resolution generates a feed signal (34) for the digital printing device from the speed signal, making it available to the digital printing head control (25), and wherein the digital printing head control (25) activates the or each digital printing head (22) dependent on the synchronisation signal and dependent on the feed signal.

2. The digital printing device according to Claim 1, **characterized in that** the signal source (27) of the reel-fed printing press, the or each position sensor (23), the position sensor control (29), the speed signal transformer (33), the digital printing head control (25) and the or each digital printing head (22) exchange time-critical data for the dynamic printing preferentially as hardware signals.

3. The digital printing device according to Claim 1 or 2, **characterized in that** the position sensor control (29) furthermore regulates the printing position for the dynamic printing of the substrate web dependent on the cylinder trigger signal and on measurement values of the or each position sensor (23) and dependent on this activates the or each cross member (24).

4. The digital printing device according to any one of the Claims 1 to 3, **characterized in that** the signal (28), which comprises the speed signal and the cylinder trigger signal, can be provided to the same from a single signal source (27) of the reel-fed printing press as hardware signal, wherein the single signal source (27) of the reel-fed printing press is either a central generator of the reel-fed printing press or an encoder of the reel-fed printing press.

5. The digital printing device according to any one of the Claims 1 to 4, **characterized in that** the or each position sensor (23), the position sensor control (29), the speed signal transformer (33), the digital printing head control (25) and an operator interface (36) additionally exchange non-time-critical data for the dynamic printing preferentially as network signals via a network (37).

6. The digital printing device according to Claim 5, **characterized in that** via the operator interface (36) preset values for the dynamic printing such as the dynamic print resolution and/or brightness and contrast data for the or each position sensor (23) and/or set point values for the printing position of the dynamic printing can be adjusted and transmitted to the involved assemblies as network data via the network (37).

7. The digital printing device according to any one of the Claims 1 to 6, **characterized in that** a printing ink supply (38) of the or each digital printing head (22) for the dynamic printing exchanges time-critical data preferentially as hardware signals with the digital printing head control (25) and for the dynamic printing non-time-critical data preferentially as network data via the network (27).

8. The digital printing device according to any one of the Claims 1 to 7, **characterized in that** the speed signal transformer (33) furthermore determines the feed signal for the digital printing device dependent on a cylinder circumference of the reel-fed printing press.

9. The digital printing device according to any one of the Claims 1 to 8, **characterized in that** the position sensor control (29) furthermore determines the synchronisation signal for the digital printing device dependent on the number of cylinder trigger impulses for each cylinder revolution of a cylinder of the reel-fed printing press.

10. The digital printing device according to any one of the Claims 1 to 9, **characterized in that** with matching of data at least between the speed signal of the reel-fed printing press and the feed signal for the digital printing device with a predetermined print resolution for the dynamic printing the maximum printing speed of the dynamic printing and of the static printing are matched to one another and limited.

11. A reel-fed printing press (10) with multiple printing units (14), in particular offset printing units, for statically printing at least one substrate web surface of at least one substrate web (15, 16, 17) with a print image that is invariable for a print run, and with at least one digital printing device, in particular with at least one inkjet printing device, for dynamically printing at least one substrate web (15) with a print image that is variable at least for some print copies, **characterized in that** the digital printing device is designed according to any one of the Claims 1 to 10.

## Revendications

1. Dispositif d'impression numérique pour l'impression dynamique d'au moins une bande de support d'impression imprimée statiquement dans une machine d'impression rotative, dans lequel le dispositif d'impression numérique procède à l'impression numérique en ligne pour une impression statique dans la machine d'impression rotative, comportant au moins un détecteur de position (23) qui peut être déplacé avec au moins une tête d'impression numérique (22) sur au moins une traverse (24) transversalement au sens de transport de la bande de support d'impression respective et qui permet la mesure de la bande de support d'impression respective pour réguler une position d'impression pour l'impression dynamique, **caractérisé en ce qu'**un signal (28) peut être mis à la disposition du dispositif d'impression numérique via une interface (26) par une source de signaux (27) de la machine d'impression rotative, lequel signal comprend au moins un signal de vitesse de la machine d'impression rotative et un signal de déclenchement de cylindre de la machine d'impression rotative, une commande du détecteur de position (29) générant, en fonction du signal de déclenchement de cylindre et de valeurs de mesure (30) du ou de chaque détecteur de position (23), à partir du signal de déclenchement de cylindre, un signal de synchronisation (31) pour le dispositif d'impression numérique et le mettant à disposition d'une commande de tête d'impression numérique (25), un transformateur de signal de vitesse (33) générant à partir du signal de vitesse, en fonction du signal de vitesse et d'une définition d'impression dynamique prédéfinie, un signal d'avancement (34) pour le dispositif d'impression numérique et le mettant à disposition de la commande de tête d'impression numérique (25) et la commande de tête d'impression numérique (25) commandant la ou chaque tête d'impression numérique (22) en fonction du signal de synchronisation et en fonction du signal d'avancement.

2. Dispositif d'impression numérique selon la revendication 1, **caractérisé en ce que** la source de signaux (27) de la machine d'impression rotative, le ou chaque détecteur de position (23), la commande du détecteur de position (25), le transformateur de signal de vitesse (33), la commande de tête d'impression numérique (25) et la ou chaque tête d'impression numérique (22) échangent des données chronologiquement critiques, de préférence sous forme de signaux de matériel, pour l'impression dynamique.

3. Dispositif d'impression numérique selon la revendication 1 ou 2, **caractérisé en ce que** la commande du détecteur de position (29) régule en outre, en fonction du signal de déclenchement de cylindre et des valeurs de mesure du ou de chaque détecteur de position (23), la position d'impression pour l'impression dynamique de la bande de support d'impression et commande la ou chaque traverse (24) en fonction de ceci.

4. Dispositif d'impression numérique selon une des revendications 1 à 3, **caractérisé en ce que** peut être mis à disposition de celui-ci le signal (28) qui comprend le signal de vitesse et le signal de déclenchement de cylindre, et ce par une seule source de signaux (27) de la machine d'impression rotative sous la forme d'un signal de matériel, sachant que la seule source de signaux (27) de la machine d'impression rotative est soit un indicateur centralisé de la machine d'impression rotative, soit un codeur de la machine d'impression rotative.

5. Dispositif d'impression numérique selon une des revendications 1 à 4, **caractérisé en ce que** le ou chaque détecteur de position (23), la commande du détecteur de position (29), le transformateur de signal de vitesse (33), la commande de tête d'impression numérique (25) et une interface d'utilisateur (36) échangent en plus, pour l'impression dynamique, des données chronologiquement non critiques, de préférence sous forme de signaux de réseau via un réseau (37).

6. Dispositif d'impression numérique selon la revendication 5, **caractérisé en ce que** des valeurs de préparamétrage pour l'impression dynamique, comme la définition d'impression dynamique et/ou des données de luminosité et de contraste pour le ou chaque détecteur de position (23) et/ou des valeurs théoriques pour la position d'impression de l'impression dynamique sont réglables et sont transférables via le réseau (37) sous forme de données de réseau aux sous-ensembles concernés.

7. Dispositif d'impression numérique selon une des revendications 1 à 6, **caractérisé en ce qu'**une alimentation en encre d'impression (38) du ou de chaque dispositif d'impression numérique (22) pour l'impression dynamique échange des données chronologiquement critiques, de préférence sous forme de signaux de matériel, avec la commande de tête d'impression numérique (25) et pour l'impression dynamique des données chronologiquement non critiques, de préférence sous forme de données de réseau, via le réseau (27).

8. Dispositif d'impression numérique selon une des revendications 1 à 7, **caractérisé en ce que** le transformateur de signaux de vitesse (33) définit en outre le signal d'avancement pour le dispositif d'impression numérique en fonction d'une circonférence de cylindre de la machine d'impression rotative.

9. Dispositif d'impression numérique selon une des revendications 1 à 8, **caractérisé en ce que** la commande du détecteur de position (29) définit en outre le signal de synchronisation pour le dispositif d'impression numérique en fonction du nombre d'impulsions de déclenchement de cylindre par rotation de cylindre d'un cylindre de la machine d'impression rotative.

10. Dispositif d'impression numérique selon une des revendications 1 à 9, **caractérisé en ce que**, par une harmonisation des données du moins entre le signal de vitesse de la machine d'impression rotative et le signal d'avancement du dispositif d'impression numérique, à une définition d'impression prédéfinie pour l'impression dynamique, les vitesses d'impression maximales de l'impression dynamique et de l'impression statique sont harmonisées et limitées entre elles.

11. Machine d'impression rotative (10) comportant plusieurs unités d'impression (14), en particulier des unités d'impression offset, pour l'impression statique d'au moins une surface de bande de support d'impression d'une bande de support d'impression (15, 16, 17) avec une image d'impression invariable pour un tirage d'impression, et au moins un dispositif d'impression numérique, en particulier comportant au moins un dispositif d'impression à jet d'encre, pour l'impression dynamique d'au moins une bande de support d'impression (15) avec une image d'impression variable pour au moins certains exemplaires imprimés, **caractérisée en ce que** le dispositif d'impression numérique est conçu selon une des revendications 1 à 10.
